# EUROPÄISCHE PATENTANMELDUNG

(11) **EP 3 384 819 A1**
(43) Veröffentlichungstag der Anmeldung: **10.10.2018**
(21) Anmeldenummer: 18165875.8
(22) Anmeldetag: 05.04.2018
(51) Int. Cl.: A47K 10/42

(54) **TUCHSPENDER MIT ZWEI ÜBEREINANDER ANGEORDNETEN AUFNAHMERÄUMEN**

(30) Priorität: 05.04.2017 DE 102017205776
(71) Anmelder: OP-Hygiene IP GmbH, 4704 Niederbipp (CH)
(72) Erfinder: Ophardt, Heiner, 4422 Arisdorf (CH); Stressler, Patrick, 40670 Meerbusch (DE); Prat Centellas, Oriol, 50674 Köln (DE)
(74) Vertreter: Grünecker Patent- und Rechtsanwälte PartG mbB

(57) **Zusammenfassung**

Die vorliegende Erfindung betrifft einen Tuchspender zur Bereitstellung von Tüchern, mit einem Vorratsbehälter zur Aufnahme von Tüchern, welcher eine Entnahmeöffnung, eine untere Tuchauflage und wenigstens ein Paar gegenüberliegender Führungswände aufweist. Um einen Tuchspender der genannten Gattung dahingehend zu verbessern, dass bei großen und variablen Mengen von im Handtuchspenders gelagerten Tüchern eine möglichst gleichmäßige und sichere Entnahme der Tücher gewährleistet wird, wird vorgeschlagen, innerhalb des Vorratsbehälters einen oberer Aufnahmeraum zur Aufnahme eines oberen Tuchstapels und einen unteren Aufnahmeraum zur Aufnahme eines unteren Tuchstapels auszubilden, wobei zwischen dem oberen Aufnahmeraum und dem unteren Aufnahmeraum eine Durchlassöffnung ausgebildet ist.

## Beschreibung

Die vorliegende Erfindung betrifft einen Tuchspender zur Bereitstellung von Tüchern mit den Merkmalen des Oberbegriffes des Anspruchs 1 sowie ein entsprechendes Verfahren mit den Merkmalen des Oberbegriffes des Anspruches 12.

Vorbekannte Tücher sind oft aus Papier, Zellstoff oder Baumwolle beziehungsweise aus einer Mischung mehrerer Materialen gefertigt, typischerweise gefaltet und werden in Form von Tuchstapeln verpackt und gehandhabt. Im Betrieb werden derartige Tuchstapel von verschiedener Höhe in einem Vorratsbehälter eines Tuchspenders aufgenommen und ruhen auf einer Bodenplatte des Vorratsbehälters. Oft befindet sich in der Bodenplatte an der Unterseite des Tuchspenders eine Entnahmeöffnung, durch welche die Tücher einzeln nach unten entnommen werden können, wobei die weiter oben im Stapel befindlichen Tücher durch die Schwerkraft nach rutschen und bis zum letzten Tuch durch die Unterseite entnommen werden können.

Innerhalb des Tuchstapels wirkt in Richtung der Schwerkraft eine Druckkraft von oben nach unten, die in Richtung der untersten Tücher zunimmt. Infolgedessen wirkt jeweils auf die untersten Tücher die größte Druckkraft. Wenn im Laufe des Betriebes durch die Entnahme der unteren Tücher die Höhe Stapels abnimmt, nimmt folglich auch gleichzeitig die Druckkraft auf das unterste Tuch ab.

Ausschlaggebend für den notwendigen Kraftaufwand zur Entnahme der Tücher sind die Geometrie der Bodenplatte und Entnahmeöffnung, die Materialeigenschaften und Abmaße der Tücher sowie die auf das unterste Tuch wirkende Gewichtskraft durch den Stapel. So wird beispielsweise durch eine geringe Gewichtskraft, eine breite Entnahmeöffnung und geringe Reibungskräfte zwischen Bodenplatte und Tüchern die Entnahme erleichtert, wohingegen hohe Gewichtskräfte, eine schmale Entnahmeöffnung und hohe Reibungskräfte die Entnahme schweren. Diese Rahmenbedingungen sollten so eingestellt sein, dass möglichst zuverlässig jeweils ein einzelnes, intaktes Tuch entnommen werden kann. Insbesondere bei großen zur Entnahme nötigen Kräften können die Tücher leicht reißen, was beispielsweise durch Feuchtigkeit noch weiter verstärkt wird. Insbesondere bei zu geringem Widerstand steigt die Gefahr, dass unwillkürlich mehrere Tücher entnommen werden oder Tücher ungewollt durch die Entnahmeöffnung fallen.

Um die benannten Einflussfaktoren auf die Kraft zur Entnahme so einzustellen, dass eine möglichst günstige, also sichere und gleichmäßige, Entnahme der Tücher gewährleistet ist, finden sich im Stand der Technik verschiedene Ansätze.

Als besondere Schwierigkeit zeigt sich, dass im Laufe des Betriebes die Stapelgröße variabel ist. Die relevante Druckkraft nimmt im Betrieb durch die stetige Entnahme der untersten Tücher kontinuierlich ab, wodurch auch die zur Entnahme notwendige Kraft kontinuierlich geringer wird. Eine im Stand der Technik gewählte Kompromisslösung ist daher, die maximale Größe des Stapels zu begrenzen und somit eine maximale Druckkraft einzustellen, unter deren Einfluss die sichere Entnahme noch gewährleistet ist. Nachteil dieser Lösung ist, dass, je geringer die maximale Stapelgröße ist, umso häufiger neue Tücher nachgefüllt werden müssen und sich somit ein kürzeres Wartungsintervall einstellt.

Die US 6,003,723 offenbart einen gattungsgemäßen Tuchspender mit den Merkmalen des Oberbegriffes des Anspruchs 1. Darin wird ein Handtuchstapel zwischen den Außenwänden des Gehäuses eines Handtuchspenders aufgenommen, sodass die Handtücher einzeln durch einen Entnahmeschlitz an der Unterseite des Tuchspenders entnehmbar sind. Von den gegenüberliegenden Seitenwänden des Tuchspenders ragen zwei spiegelbildlich zueinander ausgebildete Sockelelemente, welche eine etwa pyramidenartige Form aufweisen, nach innen in den Handtuchspenders hervor. Die untersten Blätter des Handtuchstapels werden mit zwei gegenüberliegenden Seitenkanten auf diesen Sockelelementen abgestützt und biegen sich in der Mitte so stark durch, dass sie von außen durch einen Schlitz ergriffen und herausgezogen werden können. Ziel dieser Anordnung ist es, die Reibungsflächen zwischen den untersten Tüchern und den Innenwänden des Tuchspenders zu verringern, indem die Kontaktflächen zwischen den einzelnen Tüchern sowie zwischen den Tüchern und den Innenoberflächen des Tuchspenders minimiert werden. Dadurch soll der Reibungswiderstand, der zu Entnahme der Tücher überwunden werden musst, verkleinert werden um die Entnahme auch bei großen Stapelhöhen und folglich großen Gewichtskräften zu erleichtern.

Der vorliegenden Erfindung liegt die Aufgabe zugrunde, einen gattungsgemäßen Tuchspenders dahingehend zu verbessern, dass bei großen und variablen Mengen von im Handtuchspender gelagerten Tüchern eine möglichst gleichmäßige und sichere Entnahme der Tücher gewährleistet wird.

Die erfindungsgemäße Aufgabe wird unter anderem gelöst durch einen Tuchspender mit den Merkmalen des Anspruchs 1.

Die Tücher des unteren Tuchstapels können durch die Entnahmeöffnung entnommen werden. Infolge der Entnahme von Tüchern des unteren Tuchstapels können Tücher des oberen Tuchstapels in den unteren Tuchstapel übergehen und diese so wieder auffüllen. Die Rückhalteeinrichtung ermöglicht diesen Übergang, während sie ihm gleichzeitig kontrolliert entgegenwirkt. Eine vollständige Vereinigung der beiden Tuchstapel wird dabei verhindert. Dadurch kann eine vergleichsweise konstante Höhe des unteren Tuchstapels gewährleistet werden, die geringen Schwankungen unterliegt. Der resultierende Effekt ist eine entsprechend konstante Druckkraft innerhalb des unteren Tuchstapels auf dessen unterste Tücher und eine gleichmäßige Entnehmbarkeit der Tücher. Der obere Tuchstapel kann dabei als eine Reserve dienen um eine möglichst große Menge an Tüchern im Vorratsbehältern vorzuhalten und die Intervalle zum Nachfüllen der Tücher möglichst lang wählen zu können.

Möglicherweise kann der obere Aufnahmeraum eingerichtet sein, sodass Tücher aus dem oberen Aufnahmeraum durch Schwerkraftwirkung in den unteren Aufnahmeraum beförderbar sind, wenn Tücher des unteren Tuchstapels durch die Entnahmeöffnung entnommen werden. Durch die Ausnutzung der Schwerkraft kann die Beförderung der Tücher zuverlässig und mit vergleichsweise geringem technologischem Aufwand umgesetzt sein.

Gemäß einer Ausbildung der Erfindung kann ein Durchlass zwischen dem oberen Aufnahmeraum und dem unteren Aufnahmeraum eingerichtet sein, sodass ein Teil eines oberen Tuchstapels durch ihn hindurch ragen und auf dem unteren Tuchstapel aufliegen kann. Durch den Kontakt und insbesondere durch eine geringe Abstützwirkung auf den oberen Tuchstapel kann gesteuert werden, wann und unter welchen Umständen die Tücher des oberen Tuchstapels durch die Durchlassöffnung treten. Zum Beispiel kann im Falle einer erreichten Normhöhe des unteren Tuchstapels diese Abstützwirkung einer Bewegung der Tücher des oberen Tuchstapels durch die Durchlassöffnung entgegen wirken. Bei einer Verringerung der Hohe des unteren Tuchstapels infolge der Entnahme der Tücher vermindert sich die Abstützwirkung und Tücher des oberen Tuchstapels können den Durchlass durchqueren.

In einer Variante kann der obere Aufnahmeraum wenigstens ein Paar gegenüberliegender Stützwände, welche eingerichtet sein können, zwischen einander den oberen Tuchstapel aufzunehmen, und wenigstens ein Paar gegenüberliegender Führungswände, welche den unteren Aufnahmeraum seitlich begrenzen, aufweisen, wobei die Führungswände in einem ersten Abstand in einer horizontalen Richtung zueinander angeordnet sein können und die Stützwände in einem zweiten Abstand in der horizontalen Richtung zueinander angeordnet sein können, wobei der erste Abstand größer ist als der zweite Abstand. Insbesondere kann der Abstand zwischen den Stützwänden geringer gewählt sein als die Breite der dazwischen aufzunehmenden Tücher. Dies erlaubt es, entsprechend dimensionierten Tücher derart im Tuchspender aufzunehmen, das der obere Tuchstapel die Stützwände berührt während der untere Tuchstapel von den Führungswänden beabstandet ist. Durch einen Kontakt des oberen Tuchstapels mit den Stützwänden können Wechselwirkungen zwischen dem Tuchstapel und den Stützwänden in Form von Reibungs- und Druckkräften auftreten, welche der auf die Tücher des oberen Tuchstapels wirkenden Schwerkraft entgegen wirken. Wenn die Führungswände in einem größeren Abstand zueinander angeordnet sind als die Stützwände, kann erzielt werden, dass geringe Wechselwirkungen zwischen dem unteren Tuchstapel und den Stützwänden auftreten und diese leicht und gleichmäßig in Richtung der Entnahmeöffnung gefördert werden können.

In einer weiteren günstigen Variante können die Stützwände als Gewichtsausgleichsvorrichtung für den oberen Tuchstapel ausgebildet sein. Durch die Stützung des oberen Tuchstapels können innerhalb des Tuchstapels auf die untersten Tücher wirkende Druckkräfte verringert werden um ein gleichmäßiges und sicheres Hindurchtreten durch die Durchlassöffnung zu unterstützen. Die Stützwände können zum Beispiel seitliche Druckkräfte auf den oberen Tuchstapel wirken. Diese Druckkräfte können Reibung erzeugen, mittels derer wenigstens ein Teil der Gewichtskraft des oberen Tuchstapels abgestützt werden kann.

Gemäß einer Ausführungsform können die Stützwände zueinander etwa parallele Flächen aufweisen. Durch den gleich bleibenden Abstand zwischen den parallelen Flächen können insbesondere in einer vertikalen Richtung konstante Wechselwirkungen zwischen den parallelen Flächen und dem Tuchstapel erreicht werden, um eine gleichmäßige Bereitstellung der Tücher zu befördern.

Denkbar kann der obere Aufnahmeraum wenigstens eine obere Tuchauflage zum Abstützen eines oberen Tuchstapels aufweisen, welche insbesondere an einer Stützwand ausgebildet sein kann. Auf der Tuchauflage kann der obere Tuchstapel wenigstens teilweise aufliegen um die Masse des oberen Tuchstapels sicher abzustützen und dessen Position sicher im oberen Aufnahmeraum zu halten.

Gemäß einer Gestaltungsvariante kann eine in Richtung eines Durchlasses gerichtete Kontur wenigstens einer Stützwand oder einer oberen Tuchauflage wenigstens bereichsweise einer Kontur der unteren Tuchauflage folgen und insbesondere etwa parallel zur unteren Tuchauflage ausgebildet sein. Eine Kontur kann beispielsweise durch eine untere Kante einer Stützwand oder die Umrandung des Durchlasses gebildet werden. Dadurch wird ein gleichmäßiges Hindurchtreten der Tücher des oberen Tuchstapels durch die Durchlassöffnung unterstützt. Beispielsweise können durch die Konturierung der Stützwand oder der oberen Tuchauflage einzelne und unterschiedliche Bereiche der Tücher des oberen Tuchstapels gestützt und geführt werden und die Tücher beim Durchtreten des Durchlasses an der Kontur entlang gleiten.

Günstigerweise kann ein vertikaler Abstand zwischen einer unteren Kante einer der Stützwände und der Entnahmeöffnung etwa 10 mm bis 50 mm und insbesondere 20 mm bis 35 mm betragen. Durch eine derart gewählte Bemaßung wird gleichzeitig die gleichmäßige Ausbildung eines unteren Tuchstapels relativ konstanter Höhe bei günstiger Entnehmbarkeit der untersten Tücher gewährleistet.

In einer Ausgestaltungsform der Erfindung kann der Abstand zwischen den Stützwänden etwa 200 bis 246 mm betragen und insbesondere einstellbar sein. Dadurch ist ein guter Abstützeffekt auf den oberen Tuchstapel erreichbar, insbesondere bei der Verwendung üblicher gefalteter Papiertücher. Durch eine Einstellbarkeit kann der Tuchspender an verschiedene Tucharten anpassbar sein, welche zum Beispiel in Ihren Bemaßungen und physikalischen Eigenschaften voneinander abweichen können.

Insbesondere kann das Verhältnis zwischen dem Abstand einer unteren Kante einer der Stützwände und der Entnahmeöffnung und dem Abstand zwischen den Stützwänden wenigstens 1:25 und insbesondere wenigstens 1:8 betragen. Dieses Verhältnis kann für unterschiedlich bemaßte Tücher mit unterschiedlichen Eigenschaften eine günstige Ausbildung eines unteren Tuchstapels und eine gleichmäOge Bewegung der Tücher des oberen Tuchstapels durch die Durchlassöffnung unterstützen.

Gemäß einer möglichen Variante kann im oberen Aufnahmeraum ein oberer Tuchstapel aufgenommen sein und im unteren Aufnahmeraum ein unterer Tuchstapel aufgenommen sein, wobei der obere Tuchstapel durch die Rückhalteeinrichtung teilweise von dem unteren Tuchstapel getrennt sein und teilweise auf dem unteren Tuchstapel aufliegen kann. Die Rückhalteeinrichtung unterstützt die Ausbildung von zwei übereinander ausgebildeten Tuchstapeln, wobei der obere Tuchstapel durch die abstützende Wirkung der Rückhalteeinrichtung und des unteren Tuchstapels im oberen Aufnahmeraum gehalten werden kann. Dadurch können aus dem unteren Tuchstapel gleichmäßig Tücher zur Entnahme bereitgestellt werden sowie gleichmäßig und sicher entnommen werden. Der obere Tuchstapel kann als Reservoir dienen um mit einer Befüllung des Tuchspenders eine große Menge an Tüchern bevorratet zu halten

Günstigerweise kann ein Paar gegenüberliegende Stützwände an wenigstens zwei Seiten in Kontakt mit dem oberen Tuchstapel sein und/oder ein Paar gegenüberliegende Führungswände beidseitig von dem unteren Tuchstapel beabstandet sein. Dadurch kann ein besseres Stützen und/oder Bremsen des oberen Tuchstapels zwischen den Stützwänden erreicht werden, während der Einfluss des unteren Tuchstapels durch die Führungswände gering gehalten werden kann, um diese leicht entnehmbar zu halten.

Die eingangs genannte Aufgabe der Erfindung wird weiterhin gelöst durch ein Verfahren mit den Merkmalen des Anspruches 12.

Dadurch, dass infolge der Entnahme von Tüchern durch die Entnahmeöffnung Tücher des oberen Tuchstapels den Durchlass durchqueren, kann eine relativ gleichmäßige Höhe des unteren Tuchstapels aufrechterhalten werden, welche im Laufe des Betriebes nur in geringem Maße schwankt. Dadurch bleiben ebenfalls die im unteren Tuchstapel wirkenden Kräfte vergleichsweise konstant und die Tücher können mit gleichmäßigem Kraftaufwand sicher entnommen werden. Im oberen Tuchstapel kann eine große Anzahl an Tüchern bevorratet sein um nur selten Tücher nachfüllen zu müssen. Die Rückhalteeinrichtung kann für einen gleichmäßigen und kontrollierten Übergang vom oberen zum unteren Stapel sorgen und insbesondere die Trennung der beiden Stapel in den Aufnahmeräumen aufrechterhalten.

Möglicherweise können die Tücher des oberen Tuchstapels mittels Schwerkraft durch den Durchlass befördert werden. Die Beförderung mittels Schwerkraft ist besonders zuverlässig und kann mit geringem technologischem Aufwand realisiert werden.

Gemäß einer Fortbildung kann durch die Stützwände wenigstens in einer Richtung eine Druckkraft auf den oberen Tuchstapel ausgeübt werden, wobei dessen Gewicht abgestützt werden kann. Dadurch kann insbesondere bei großen Höhen des oberen Tuchstapels eine sichere und gleichmäßige Beförderung der Tücher in Richtung der Durchlassöffnung und durch den Durchlasshindurch gewährleistet werden.

In einer Ausführungsvariante kann der obere Tuchstapel an einer oberen Tuchauflage abgestützt werden. Dadurch kann der obere Tuchstapel im oberen Aufnahmeraum sicher gehalten und positioniert werden. Wahlweise kann die Tuchauflage gemeinsam mit einer Rückhalteeinrichtung ausgebildet sein.

Im Folgenden sollen einige vorteilhafte Ausführungsvarianten anhand von Figuren erläutert werden. Es zeigen:
- Figur 1: eine erste Ausführungsvariante der Erfindung in einer schematischen Draufsicht,
- Figur 2: eine zweite Ausführungsvariante der Erfindung in isometrischer Ansicht,
- Figur 3: eine erste Schnittansicht der in Figur 2 dargestellten Ausführungsvariante, wobei die Schnittebene in etwa mittig durch die längere Erstreckungsrichtung des Tuchspenders verläuft, und
- Figur 4: eine zweite Schnittansicht der in Figur 2 dargestellten Ausführungsvariante, wobei die Schnittebene etwa mittig durch die kürzere Erstreckungsrichtung des Tuchspenders verläuft.

Für gleiche oder sich entsprechende Merkmale werden in den Ausführungsbeispielen und Figuren identische Bezugszeichen verwendet. Auf eine erneute Beschreibung von Merkmalen wird unter Bezugnahme auf gleiche Bezugszeichen verzichtet, wenn diese schon zuvor im Bezug auf eine andere Figur erläutert worden sind.

Als Tücher eignen sich insbesondere Handtücher aus Papierwerkstoffen oder beispielsweise Zellstoff oder Baumwolle sowie Kompositwerkstoffen, welche einfach oder mehrfach gefaltet sein können oder ineinander gefaltet sein können. Typischerweise haben diese Tücher eine Breite von etwa 190 mm bis 250 mm.

Figur 1 zeigt einen Tuchspender 1 mit einem Vorratsbehälter 2, dessen äußere Wandungen durch ein Gehäuse 24 gebildet werden, welches die Tücher vollständig umschließt. Zwischen einem paar gegenüberliegender Stützwände 3 ist ein oberer Tuchstapel 4 in einem oberen Aufnahmeraum 10 aufgenommen, welcher auf einer oberen Tuchauflage 5 abgestützt wird.

Die obere Tuchauflage 5 ist in Form von zwei zueinander geneigten unteren Abschnitten jeweils einer Stützwand 3 ausgebildet, zwischen denen sich ein Durchlass 17 erstreckt. Oberhalb des jeweiligen geneigten Abschnittes, welcher die Tuchauflage 5 bildet, weist jede der Stützwände einen parallelen Abschnitt 6 auf. Die beiden parallelen Abschnitte 6 sind zueinander parallel ausgerichtet und weisen dementsprechend einen konstanten Abstand 7 zueinander auf. Dieser Abstand 7 ist so gewählt, dass er der Breite 8 der Tücher entspricht oder etwas geringer ist als die Breite 8 der Tücher. Dadurch können die Stützwände 3 seitlich ein paar entgegengesetzter Druckkräfte auf den oberen Tuchstapel 4 bewirken, durch welche ein Teil dessen Gewichtskraft an den parallelen Abschnitten 6 abgestützt wird.

Am oberen Ende der parallelen Abschnitte 6 schließen sich zwei voneinander weg geneigte Abschnitte 9 an, welche das Befüllen des oberen Aufnahmeraumes 10 sowie ein Nachrutschen von Tüchern zwischen die Stützwände erleichtert.

Unterhalb des oberen Aufnahmeraumes 10 ist ein unterer Aufnahmeraum 11 ausgebildet, in dem ein unterer Tuchstapel 12 aufgenommen ist. Der untere Tuchstapel 12 liegt auf einer unteren Tuchauflage 13 auf, welche hier flach ausgebildet ist und in welcher eine Entnahmeöffnung 14 ausgeführt ist. Seitlich wird der untere Aufnahmeraum 11 durch Führungswände 19 begrenzt, welche gleichzeitig die Seitenwände des Gehäuses 24 sind. Die Führungswände 19 sind im Normalbetrieb nicht im Kontakt mit dem unteren Tuchstapel 12, welcher somit planmäßig keine Reibung durch die Führungswände erfährt. Die seitliche Positionierung der Tücher beziehungsweise die Zentrierung des untern Tuchstapels relativ zur Entnahmeöffnung 14 erfolgt mittels der Stützwände 3, welche bereits vor und bei dem Durchqueren des Durchlasses 17 die Tücher ausrichten.

In der Darstellung ragt das unterste Tuch 15 durch die Entnahmeöffnung 14 heraus, sodass es von außen ergriffen und durch die Entnahmeöffnung 14 gezogen werden kann. Die Tücher können günstigerweise derart ineinander gefaltet sein, dass durch die Entnahme des untersten Tuches 15 bereits ein Teil des darauf folgenden Tuches durch die Entnahmeöffnung gezogen wird und durch sie heraus ragt.

Zwischen dem unteren und oberen Aufnahmeraum 10, 11 bildet sich ein Übergangsbereich 16 aus, in dem sich die untersten Tücher des oberen Tuchstapels 4 verformen, die Durchlassöffnung 17 durchqueren und auf dem unteren Tuchstapel 12 leicht aufliegen.

Durch die Neigung der oberen Tuchauflage 5 nach innen werden die durch die Schwerkraft nach unten drängenden Tücher des oberen Tuchstapels 4 seitlich gedrückt und biegen sich nach unten hin durch. Das Maß der Durchbiegung nimmt nach unten hin zu, wobei ein mittlerer Kontakt-Bereich der untersten Tücher des oberen Tuchstapels 4 auf dem unteren Tuchstapel 12 abgestützt wird, sodass eine weitere Durchbiegung der unteren Tücher des oberen Tuchstapels 4 verhindert wird und die unteren Tücher des oberen Tuchstapels 4 in einer Position gehalten werden. Beidseitig des Kontaktbereiches 18 liegen nahe der gegenüberliegenden Enden zwei Haltebereiche 26 des oberen Tuchstapels auf den oberen Tuchauflagen auf.

Werden nun Tücher des unteren Tuchstapels 12 entnommen, verringert sich dessen Höhe, wobei der Kontaktbereich 18 zwischen oberem und unterem Tuchstapel 4, 12 nach unten verschoben wird. Die untersten Tücher des oberen Tuchstapels 4 können sich dadurch weiter durchbiegen und zwischen den Seiten der oberen Tuchauflage 5 hindurch und durch die Durchlassöffnung 17 gleiten um auf dem unteren Tuchstapel 12 zum liegen zu kommen um diesen aufzufüllen. Dadurch erhöht sich die untere Tuchstapel 12, wodurch die Ausgangsbedingungen wenigstens annähernd wieder hergestellt werden.

Das Nachrutschen und Wiederauffüllen des unteren Tuchstapels 12 kann mehr oder weniger gleichmäßig erfolgen. Neben Idealbedingungen, gemäß denen bei jeder Entnahme eines einzelnen Tuches unmittelbar ein einzelnes Tuch des oberen Tuchstapels 4 auf den unteren Tuchstapels 12 gleitet ist es denkbar das Entnahme und Wiederauffüllung des unteren Tuchstapels 12 nicht völlig parallel abläuft, sondern beispielswiese leicht versetzt oder mit schwankender Anzahl von Tüchern verläuft. Zum Beispiel könnte erst nach einer gewissen Anzahl von entnommenen Tüchern ein Durchgang von Tüchern des oberen zum unteren Tuchstapel erfolgen, wobei die Anzahl der nachrückenden Tücher in gewissem Maße von der Anzahl der entnommenen Tücher abweichen kann. Durch die stetige und fortwährende Entnahme gleichen sich diese Abweichungen in etwa aus, sodass die Höhe des unteren Tuchstapels 12 in etwa konstant gehalten wird.

Die obere Tuchauflage 5 wirkt somit als Rückhalteeinrichtung, da sie den oberen Tuchstapel 4 im oberen Aufnahmeraum 10 hält und die Bewegung der Tücher des oberen Tuchstapels 4 durch den Durchlass hemmt 17, wobei diese Bewegung in Abhängigkeit vom unteren Tuchstapel 12 entweder verhinder oder erlaubt wird. Beim Durchqueren des Durchlasses 17 gleiten die Tücher an der Tuchauflage 5 entlang, wobei sie durch die resultierende Reibung gebremst werden.

Gut zu erkennen ist, dass der obere Tuchstapel 10 hier wesentlich höher ist und dementsprechend aus wesentlich mehr Tüchern gebildet wird als der untere Tuchstapel 12. Die Höhe des unteren Tuchstapels 12 ist vergleichsweise niedrig und gewählt um eine günstige und gleichmäßige Entnahme der Tücher durch die Auslassöffnung zu erlauben, während sie weitestgehend unabhängig davon gewählt ist, wie viele Tücher im Tuchspender bevorratet werden können. Die Funktion der Vorratshaltung wird im Wesentlichen vom oberen Tuchstapel 10 geleistet. Die Höhe des oberen Tuchstapels 10 hat dabei nur einen geringen Einfluss auf die Entnehmbarkeit der Tücher.

Beim Befüllen des zunächst leeren Tuchspenders 1 wirken die gleichen Prinzipien wie bei der Entnahme. Ein Tuchstapel geeigneter Höhe wird etwa von oben in den oberen Aufnahmeraum 10 eingefüllt, wobei die geneigten Flächen 9 eine Zentrierung des Tuchstapels unterstützen. Da sich zunächst im unteren Aufnahmeraum 11 keine Tücher befinden, durchqueren Tücher aus dem oberen Aufnahmeraum 10 solange den Durchlass, bis sich im unteren Aufnahmeraum 11 ein unterer Tuchstapel 12 ausgebildet hat, dessen Höhe ausreicht, weitere Tücher, wie oben beschrieben, am Nachrutschen zu hindern.

Figur 2 zeigt ein zweites Ausführungsbeispiel für einen Tuchspender. Beispielhaft sind hier die Außenwände eines Gehäuses in Form von Strichlinien gezeigt, wobei die Außenform des Gehäuses im Wesentlichen einem Quader entspricht. Ein Gehäuse könnte die Tuchstapel 4, 12 und Stützwände 3 von allen Seiten gegen äußeren Zugriff geschützt umschließen und beispielsweise über eine verschließbare Tür oder Öffnung verfügen. Alternativ kann der Tuchspender auch an einer oder mehreren Seiten permanent offen ausgebildet sein.

Die untere Tuchauflage 13 wird durch zwei Auflageflächen 18 gebildet, die sich beidseitig der Entnahmeöffnung 14 erstrecken und in Richtung der Entnahmeöffnung 14 geneigt sind. Sich gegenüberliegend schließen sich an die Auflageflächen 18 zwei Führungswände 19 an, welche die Durchlassöffnung 14 sowie die untere Tuchauflage 13 und somit den unteren Aufnahmeraum 11 seitlich begrenzen. Der in vertikaler Richtung untere Rand der oberen Tuchauflage 5 bildet eine untere Kontur 20 aus, welche mehreren geraden Abschnitten aufweist, die im Winkel zueinander stehen, sodass diese untere Kontur 20 dem Verlauf der beiden Auflageflächen 18 und einer Ebene, in der sich die Entnahmeöffnung 14 erstreckt, folgt. Dieser Verlauf wird in Fig. 4 noch besser sichtbar.

Jede der Stützwände 3 wird von einem Sockel 21 getragen, welche in einer der Auflageflächen 18 verankert ist. Dazu erstrecken sich Vorsprünge des Sockels 21 in parallel verlaufende Führungsschlitze 22 in der Auflagefläche 18, sodass der Sockel 21 und somit auch die Stützwand 3 linear verschiebbar sind. Dadurch kann der Abstand zwischen den Stützwänden 3 eingestellt werden um den Tuchspender 1 an verschiedene Tucharten anzupassen. In alternativen Ausführungsformen können die Stützwände fest an einer Auflagefläche oder an einem anderen Element des Tuchspenders, beispielsweise einer Führungswand, montiert sein.

Wenigstens eine der Auflageflächen 18 beidseitig der Auslassöffnung kann beweglich sein, um so die Auslassöffnung zu verengen oder zu erweitern.

Figur 3 zeigt das in Fig. 2 dargestellte Ausführungsbeispiel in einer perspektivischen Schnittdarstellung. Die Art der Darstellung und vor allem die Blickrichtung auf den Tuchspender entsprechen der Figur 1. Die Schnittebene verläuft mittig durch die längere Erstreckungsrichtung der Auslassöffnung. Besonders gut zu erkennen ist in dieser Darstellungsart der zueinander spiegelbildliche Verlauf der Stützwände 3 und der zugehörigen oberen Tuchauflagen 5, parallelen Abschnitte 6 und geneigten Flächen 9. Der Abstand 25 zwischen den Führungswänden ist größer als der Abstand 7 zwischen den Stützwänden.

Figur 4 zeigt das in Fig. 2 dargestellte Ausführungsbeispiel in einer perspektivischen Schnittdarstellung. Die Schnittebene verläuft mittig durch die kürze Erstreckungsrichtung der Auslassöffnung, also im rechten Winkel zur Schnittebene in Fig. 3. In dieser Ansicht ist besonders gut zu erkennen, dass die untere Kante 20 der oberen Tuchauflage 5 parallel zur Ausrichtung der Auflageflächen 18 sodass sich ein etwa konstanter Abstand 23 zwischen der unteren Kante 20 und den Auflageflächen 18 sowie zwischen der unteren Kante 20 und der Ebene der Entnahmeöffnung 14 ausbildet.

## Patentansprüche

1. Tuchspender (1) zur Bereitstellung von Tüchern, mit
einem Vorratsbehälter (2) zur Aufnahme von Tüchern in einem Aufnahmeraum, welcher eine Entnahmeöffnung (14) aufweist,
**dadurch gekennzeichnet, dass** innerhalb des Vorratsbehälters (2)
ein oberer Aufnahmeraum (10) zur Aufnahme eines oberen Tuchstapels (4) und
ein unterer Aufnahmeraum (11) zur Aufnahme eines unteren Tuchstapels (12) ausgebildet sind,
wobei zwischen dem oberen Aufnahmeraum (10) und dem unteren Aufnahmeraum (11) eine Rückhalteeinrichtung ausgebildet ist, welche eingerichtet ist, einen Übergang von Tüchern vom oberen in den unteren Aufnahmeraum (11) zu hemmen, und die Entnahmeöffnung dem unteren Tuchstapel zugeordnet ist.

2. Tuchspender (1) nach Anspruch 1, **dadurch gekennzeichnet, dass** der obere Aufnahmeraum (10) eingerichtet ist, sodass Tücher aus dem oberen Aufnahmeraum (10) durch Schwerkraftwirkung in den unteren Aufnahmeraum (11) beförderbar sind, wenn Tücher des unteren Tuchstapels (12) durch die Entnahmeöffnung (14) entnommen werden.

3. Tuchspender (1) nach einem der vorherigen Ansprüche, **dadurch gekennzeichnet, dass** ein Durchlass (17) zwischen dem oberen Aufnahmeraum (10) und dem unteren Aufnahmeraum (11) eingerichtet ist, sodass ein Teil eines oberen Tuchstapels (4) durch ihn hindurch ragen und auf dem unteren Tuchstapel (12) aufliegen kann.

4. Tuchspender (1) nach einem der vorherigen Ansprüche, **dadurch gekennzeichnet, dass** der obere Aufnahmeraum (10) wenigstens ein Paar gegenüberliegender Stützwände (3) aufweist, welche eingerichtet sind, zwischen einander den oberen Tuchstapel (4) aufzunehmen, und durch wenigstens ein Paar gegenüberliegender Führungswände (19), welche den unteren Aufnahmeraum (11) seitlich begrenzen, wobei die Führungswände (19) in einem ersten Abstand in einer horizontalen Richtung zueinander angeordnet sind und die Stützwände (3) in einem zweiten Abstand in der horizontalen Richtung zueinander angeordnet sind, und wobei der erste Abstand größer ist als der zweite Abstand.

5. Tuchspender (1) nach Anspruch 4, **dadurch gekennzeichnet, dass** die Stützwände (3) als Gewichtsausgleichsvorrichtung für den oberen Tuchstapel (4) ausgebildet sind.

6. Tuchspender (1) nach einem der Ansprüche 4 und 5, **dadurch gekennzeichnet, dass** die Stützwände (3) zueinander etwa parallele Flächen aufweisen.

7. Tuchspender (1) nach einem der vorherigen Ansprüche, **dadurch gekennzeichnet, dass** der obere Aufnahmeraum (10) wenigstens eine obere Tuchauflage (5) zum Abstützen eines oberen Tuchstapels (4) aufweist, welche insbesondere an einer Stützwand (3) ausgebildet ist.

8. Tuchspender (1) nach einem der vorherigen Ansprüche, **dadurch gekennzeichnet, dass** eine in Richtung des Durchlasses gerichtete Kontur wenigstens einer Stützwand (3) oder einer oberen Tuchauflage (5) wenigstens bereichsweise einer Kontur der unteren Tuchauflage (13) folgt und insbesondere etwa parallel zur unteren Tuchauflage (13) ausgebildet ist.

9. Tuchspender (1) nach einem der vorherigen Ansprüche, **dadurch gekennzeichnet, dass** ein vertikaler lichter Abstand (23) zwischen einer unteren Kante (20) einer der Stützwände (3) oder einer Rückhalteeinrichtung und der Entnahmeöffnung (14) etwa 10 mm bis 50 mm und insbesondere 20 mm bis 35 mm beträgt.

10. Tuchspender (1) nach einem der vorherigen Ansprüche, **dadurch gekennzeichnet, dass** der Abstand (7) zwischen den Stützwänden (3) etwa 200 bis 246 mm beträgt und/oder einstellbar ist.

11. Tuchspender (1) nach einem der vorherigen Ansprüche, **dadurch gekennzeichnet, dass** das Verhältnis zwischen dem Abstand einer unteren Kante einer der Stützwände (3) und der Entnahmeöffnung (14) und dem Abstand zwischen den Stützwänden (3) wenigstens 1:25 und insbesondere wenigstens 1:8 beträgt.

12. Tuchspender (1) nach einem der vorherigen Ansprüche, **dadurch gekennzeichnet, dass** im oberen Aufnahmeraum (10) ein oberer Tuchstapel (4) aufgenommen ist und dass im unteren Aufnahmeraum (11) ein unterer Tuchstapel (12) aufgenommen ist, wobei der obere Tuchstapel (4) durch die Rückhalteeinrichtung teileilse von dem unteren Tuchstapel (12) getrennt ist und teilweise auf dem unteren Tuchstapel (12) aufliegt.

13. Tuchspender nach Anspruch 12, **dadurch gekennzeichnet, dass** ein Paar gegenüberliegende Stützwände (6) an wenigstens zwei Seiten in Kontakt mit dem oberen Tuchstapel (4) sind und/oder dass ein Paar gegenüberliegende Führungswände (19) beidseitig von dem unteren Tuchstapel (12) beabstandet sind.

14. Verfahren zum Bereitstellen von Tüchern, welche in einem Vorratsbehälter (2) eines Tuchspenders (1) bereitgestellt werden, wobei die Tücher durch einen Entnahmeöffnung entnommen werden können,
**dadurch gekennzeichnet, dass** in dem Vorratsbehälter ein unterer Tuchstapel (12) in einem unteren Aufnahmeraum (11) und ein oberer Tuchstapel (4) in einem oberen Aufnahmeraum (10) ausgebildet sind,
wobei die Tücher des unteren Tuchstapels (12) entnommen werden können und Tücher des oberen Tuchstapels (4) einen Durchlass (17) durchqueren und den unteren Tuchstapel (12) wenigstens teilweise auffüllen, wobei das Durchqueren mittels einer Rückhalteeinrichtung gehemmt wird.

15. Verfahren nach einem Anspruch 14, **dadurch gekennzeichnet, dass** durch die Stützwände (3) wenigstens in einer Richtung eine Druckkraft auf den oberen Tuchstapel (4) ausgeübt wird, wobei dessen Gewicht abgestützt wird.

16. Verfahren nach einem der Ansprüche 14 und 15, **dadurch gekennzeichnet, dass** der obere Tuchstapel (4) an einer oberen Tuchauflage (5) abgestützt wird.
